# EUROPÄISCHE PATENTSCHRIFT

(11) **EP 1 651 413 B1**
(45) Veröffentlichungstag und Bekanntmachung des Hinweises auf die Patenterteilung: **09.05.2007**
(21) Anmeldenummer: 04740978.4
(22) Anmeldetag: 14.07.2004
(51) Int. Cl.: B29C 33/28, B22C 11/06, B28B 7/08, F15B 15/06

(54) **WERKZEUG**
TOOL
OUTIL

(30) Priorität: 24.07.2003 DE 20311439 U
(43) Veröffentlichungstag der Anmeldung: 03.05.2006
(73) Patentinhaber: BBG GmbH & Co. KG, 87719 Mindelheim (DE)
(72) Erfinder: HAGENMEYER, Cord-Hermann, 81245 München (DE)
(74) Vertreter: Wiese, Gerhard
(86) Internationale Anmeldenummer: PCT/EP2004/007757
(87) Internationale Veröffentlichungsnummer: WO 2005/011948

(56) Entgegenhaltungen:
- EP-A- 0 229 330
- EP-A- 1 145 785
- CH-A- 305 778
- DE-A- 2 201 296
- DE-A- 4 135 182
- DE-U- 9 201 343
- FR-A- 2 231 201
- FR-A- 2 453 297
- SU-A- 1 260 104
- US-A- 2 701 904

## Beschreibung

Die Erfindung betrifft ein zweiteiliges Werkzeug mit einem Werkzeug-Unterteil, einem in einer Schwenkachse schwenkbar gegenüber dem Werkzeug-Unterteil gelagerten Werkzeug-Oberteil, und wenigstens einem die Schwenkbewegung des Werkzeug-Oberteils gegenüber dem Werkzeug-Unterteil zum Öffnen und Schließen des Werkzeugs bewirkenden Betätigungszylinder gemäß dem Oberbegriff des Patentanspruchs 1.

Aus der DE 41 35 182 A1 ist eine Antriebsvorrichtung zur Drehung eines Maschinenteils mit den gattungsgemäßen Merkmalen bekannt. Bei dieser erfolgt die Schwenkbewegung durch zwei Betätigungszylinder, die zu Beginn der Schwenkbewegung auf Zug beansprucht eingefahren werden.

Ein ähnlicher Kippantrieb für ein metallurgisches Gefäß ist aus der DE 22 01 296 A bekannt. Bei diesem befindet sich der obere Anlenkpunkt zweier Betätigungszylinder in der Grundposition mittig über der Schwenkachse, so dass zur Einleitung einer Schwenkbewegung einer der Betätigungszylinder auf Druck beansprucht ausgefahren und der andere auf Zug beansprucht eingefahren wird.

Ein weiteres Werkzeug mit einem Betätigungszylinder ist aus CH 305778 bekannt. Der Betätigungszylinder ist mit seinem oberen Ende exzentrisch zur Schwenkachse an einem Schwenkarm des Werkzeug-Oberteils angelenkt und mit seinem unteren Ende unterhalb der Schwenkachse am Werkzeug-Unterteil befestigt. Nachteilig bei diesem Werkzeug ist, dass der Betätigungszylinder bei der Schwenkbewegung von 180° eine Totpunktlage durchfahren muss, bei der unterer Anlenkpunkt, oberer Anlenkpunkt und Schwenkachse auf einer Geraden liegen. Diese Totpunktlage läßt sich nur durch die in Schwung befindliche Masse oder durch die Gewichtskraft der bewegten Teile überwinden. Sollte das Werkzeug-Oberteil aus irgendeinem Grunde in dieser Totpunktlage stehenbleiben, ist keine weitere Betätigung durch den Betätigungszylinder möglich.

Es sind weiterhin Drehantriebe bekannt, die am Werkzeug-Oberteil im Bereich der Schwenkachse angreifen und dort für die Schwenkbewegung ein Drehmoment einleiten. Bei den großen zu bewegenden Massen sind die dafür benötigten Motore sehr teuer.

Aufgabe der Erfindung ist es, ein verbessertes Werkzeug zu schaffen, das die vorstehend beschriebenen Nachteile beseitigt.

Diese Aufgabe wird durch die Merkmale des Anspruchs 1 gelöst. Vorteilhafte Ausgestaltungen der Erfindung sind den Unteransprüchen zu entnehmen.

Nachfolgend wird ein Ausführungsbeispiel des erfindungsgemäßen Werkzeugs unter Bezugnahme auf die Zeichnungen näher erläutert. Es zeigt:
- Fig. 1: eine schematische Seitenansicht eines erfindungsgemäßen Werkzeugs in geschlossenem Zustand;
- Fig. 2: eine schematische Seitenansicht eines erfindungsgemäßen Werkzeugs in halb geöffnetem Zustand;
- Fig. 3: eine schematische Seitenansicht eines erfindungsgemäßen Werkzeugs in geöffnetem Zustand,
- Fig. 4: das teilweise geöffnete Werkzeug in einer erweiterten Darstellung, und
- Fig. 5: eine stirnseitige Ansicht des teilweise geöffneten Werkzeugs gemäß Fig. 4.

Das in Fig. 1 dargestellte Werkzeug setzt sich zusammen aus einem Werkzeug-Unterteil 1, das an einem Untergestell 2 gelagert ist, und einem Werkzeug-Oberteil 3, das mittels eines Schwenkarms 4 an einer Schwenkachse 5 bezüglich des Werkzeug-Unterteils 1 bzw. bezüglich des Untergestells 2 schwenkbar gelagert ist.

Wie in Fig. 5 ersichtlich, bildet das Untergestell 2 im Bereich der Schwenklagerung zwei seitlich voneinander beabstandeten Wangen 2A bzw. 2B. An diesen Wangen 2A bzw. 2B sind jeweils zwei als Hydraulikzylinder ausgebildete Betätigungszylinder 6, 7 bzw. 8, 9 mit unteren Anlenkpunkten 10, 12 bzw. 14, 18 drehbar gelagert. Wie aus den Figuren 1 bis 4 ersichtlich, sind die unteren Anlenkpunkte 10 und 12 bzw. 14 und 16 im unteren Teil des Untergestells 2 bzw. der Wangen 2A bzw. 2B derart voneinander beabstandet angeordnet, dass sie vorzugsweise mit der im oberen Teil des Untergestells 2 im Bereich der Wangen 2A und 2B mittig angeordneten Schwenkachse 5 ein gleichschenkliges Dreieck bilden. Wie in Fig. 5 dargestellt, liegt dabei jeweils einer der beiden im Bereich einer Wange 2A bzw. 2B angeordneten Betätigungszylinder 6 bzw. 9 auf der Außenseite der Wangen 2A bzw. 2B, während der andere Betätigungszylinder 7 bzw. 8 auf der Innenseite der Wangen 2A bzw. 2B angeordnet ist.

Die Betätigungszylinder 6, 7, 8, 9 sind mit oberen Anlenkpunkten 11, 13, 15, 17 an den in Höhe der Wangen 2A und 2B seitlich am Werkzeug-Oberteil 3 angeordneten Schwenkarmen 4 auf einer gemeinsamen Achse angeordnet, die parallel zur Schwenkachse 5 liegt.

Bei geschlossenem Werkzeug gemäß Fig. 1 befinden sich die Betätigungszylinder 7 bzw. 8 in eingefahrenem Zustand, während sich die Betätigungszylinder 6 bzw. 9 in einer zum Teil ausgefahrenem Zwischenstellung befinden. Zum Aufschwenken des Werkzeugs gemäß Fig. 2 werden die Betätigungszylinder 6, 7 , 8, 9 ausgefahren, so daß bei einer Öffnung des Werkzeug-Oberteil 3 um etwa 90 ° die Betätigungszylinder 6 und 7 und 8 und 9 jeweils in etwa ein gleichschenkliges Dreieck bilden. Zum weiteren Aufschwenken des Werkzeugs in die in Fig. 4 dargestellten Lage, in der das Werkzeug-Oberteil 3 einen Schwenkwinkel von etwa 180 ° zurückgelegt hat, werden die Betätigungszylinder 6 bzw. 9 eingefahren und gleichzeitig die Betätigungszylinder 7 bzw. 8 weiter ausgefahren. Dass Ein- und Ausfahren der Betätigungszylinder 6, 7, 8, 9 wird mittels einer in Fig. 1 angedeuteten Steuerung 19 derart koordiniert, dass durch die Druckbeaufschlagung der einen Betätigungszylinder 7 bzw. 8 und die gleichzeitige Druckentlastung der anderen Betätigungszylinder 6 bzw. 9 die auf der gemeinsamen Achse liegenden oberen Anlenkpunkte 11, 13, 15, 17 einen Kreisbogen um die Schwenkachse 5 beschreiben. Beim Zurückschwenken in die Schließposition erfolgt die Beaufschlagung bzw. Entlastung der Betätigungszylinder umgekehrt. Bei doppelt wirkenden Hydraulikzylindern erfolgt an Stelle der Druckentlastung bzw. zusätzlich zur Druckentlastung auf der einen Seite die Beaufschlagung des Kolbens in der Gegenrichtung.

Obwohl im Ausführungsbeispiel vier Betätigungszylinder 6, 7, 8, 9 gezeigt und beschrieben sind, ist für den Fachmann klar, dass die Erfindung auch mit zwei Betätigungszylindem funktionsfähig ist, deren untere Anlenkpunkte voneinander beabstandet sind. Diese können wie die Betätigungszylinder 6 und 7 an einer Wange 2A angeordnet sein oder, wie die Zylinder 6 und 8 an unterschiedlichen Wangen 2 A bzw. 2B. Aus Gründen einer symmetrischen Krafteinleitung ist jedoch die Verwendung von vier Betätigungszylinder vorteilhaft.

Die Verwendung von wenigstens zwei mit ihren unteren Anlenkpunkten voneinander beabstandeten Betätigungszylindem garantiert, dass während der gesamten Schwenkbewegung keine Totpunktlage entsteht, da sich immer wenigstens einer der Betätigungszylinder 6, 7, 8, 9 nicht in gestreckter Lage mit der Schwenkachse 5 befindet.

In der vollständig geöffneten Position (siehe die mit 4A bezeichnete Position des Schwenkarms 4 in Fig. 4) wird die Außenkante des Werkzeug-Oberteils 3 auf einer vertikalen Stütze 18 abgelegt, die vorzugsweise ebenfalls ein Bestandteil des Untergestells 2 ist.

Als Betätigungszylinder kommen neben Hydraulikzylindern auch Pneumatikzylinder oder elektrisch betätigbare Zylinder in Betracht.

Die Bezeichnungen "unterer Anlenkpunkt" und "oberer Anlenkpunkt" und "Werkzeug-Oberteil" und "Werkzeug-Unterteil" sind nicht etwa beschränkend in der Weise zu verstehen, dass das Werkzeug oder die Betätigungszylinder nicht in ihrer Lage im Raum veränderbar sind. Es sind auch Anwendungen denkbar, bei denen das feste Werkzeugteil oben, und das bewegliche Werkzeugteil unten oder bei denen beide beispielsweise in der Schließposition vertikal stehen.

### Bezugszeichenliste

- 1: Werkzeug-Unterteil
- 2: Untergestell
- 2A: Wange (von 2)
- 2B: Wange (von 2)
- 3: Werkzeug-Oberteil
- 4: Schwenkarm
- 5: Schwenkachse
- 6: Betätigungszylinder
- 7: Betätigungszylinder
- 8: Betätigungszylinder
- 9: Betätigungszylinder
- 10: unterer Anlenkpunkt (von 6)
- 11: oberer Anlenkpunkt (von 6)
- 12: unterer Anlenkpunkt (von 7)
- 13: oberer Anlenkpunkt (von 7)
- 14: unterer Anlenkpunkt (von 8)
- 15: oberer Anlenkpunkt (von 8)
- 16: unterer Anlenkpunkt (von 9)
- 17: oberer Anlenkpunkt (von 9)
- 18: Stütze
- 19: Steuerung

## Patentansprüche

1. Zweiteiliges Werkzeug mit einem Werkzeug-Unterteil (1), einem in einer Schwenkachse (5) schwenkbar gegenüber dem Werkzeug-Unterteil (1) gelagerten Werkzeug-Oberteil (3), und wenigstens einem die Schwenkbewegung des Werkzeug-Oberteils (3) gegenüber dem Werkzeug-Unterteil (1) zum Öffnen und Schließen des Werkzeugs bewirkenden Betätigungszylinder (6, 7, 8, 9), wobei an einem Schwenkarm (4) des Werkzeug-Oberteils (3) exzentrisch zur Schwenkachse (5) wenigstens zwei Betätigungszylinder (6, 7, 8. 9) mit ihren oberen, auf einer gemeinsamen Parallelen zur Schwenkachse (5) angeordneten Anlenkpunkten (11, 13, 15, 17) angelenkt sind, deren untere Anlenkpunkte (10, 12, 14, 16) beabstandet voneinander am Werkzeug-Unterteil (1) bzw. einem das Werkzeug-Unterteil lagernden Untergestell (2) derart angeordnet sind, dass die Schwenkachse (5) mit den unteren Anlenkpunkten (10, 12, 14, 16) ein gleichschenkliges Dreieck bildet, **dadurch gekennzeichnet, dass** die oberen Anlenkpunkte (11, 13, 15, 17) derart angeordnet sind, dass sie bei der Schwenkbewegung des Werkzeug-Oberteils (3) eine oberhalb der Schwenkachse (5) liegende Kreisbahn beschreiben, so dass zu Beginn einer Betätigung des Werkzeug-Oberteils (3) aus seiner geöffneten oder aus seiner geschlossenen Endlage jeweils alle Betätigungszylinder (6, 7, 8, 9) ausgefahren werden .

2. Werkzeug nach Anspruch 1, **dadurch gekennzeichnet, dass** zu beiden Seiten des Werkzeug-Unterteils (1) bzw. des Untergestells (2) in Höhe der beiden Enden der Schwenkachse (5) jeweils zwei Betätigungszylinder (6. 7 bzw. 8, 9) mit einem voneinander beabstandeten unteren Anlenkpunkt (10, 12; 14, 16) angeordnet sind.

3. Werkzeug nach einem der vorhergehenden Ansprüche, **dadurch gekennzeichnet, dass** die Betätigungszylinder (6, 7, 8, 9) als Hydraulikzylinder ausgebildet sind.

4. Werkzeug nach einem der vorhergehenden Ansprüche, **dadurch gekennzeichnet, dass** eine Steuerung (19) das Ein- und Ausfahren der Betätigungszylinder (6, 7; 8, 9) während der Schwenkbewegung steuert.

5. Werkzeug nach einem der vorhergehenden Ansprüche, **dadurch gekennzeichnet, dass** das Werkzeug-Oberteil (3) eine maximale Schwenkbewegung von 90° bis 180° ausführen kann.

## Claims

1. Two-part tool comprising a lower tool part (1), an upper tool part (3) which can be pivoted with respect to the lower tool part (1) in a pivot axis (5), and at least one actuating cylinder (6, 7, 8, 9) effecting the pivoting movement of the upper tool part (3) with respect to the lower tool part (1) in order to open and close the tool, at least two actuating cylinders (6, 7, 8, 9) being attached to a pivoting arm (4) of the upper tool part (3), eccentrically with respect to the pivot axis (5), with their upper attachment points (11, 13, 15, 17) arranged on a common parallel to the pivot axis (5), their lower attachment points (10, 12, 14, 16) being arranged at a distance from one another on the lower tool part (1) or on a subframe (2) supporting the lower tool part in such a way that the pivot axis (5) forms an equilateral triangle with the lower attachment points (10, 12, 14, 16), **characterized in that** the upper attachment points (11, 13, 15, 17) are arranged in such a way that, during the pivoting movement of the upper tool part (3), they describe a circular path lying above the pivot axis (5), so that, at the beginning of an actuation of the upper tool part (3) from its open or from its closed end position, in each case all the actuating cylinders (6, 7, 8, 9) are extended.

2. Tool according to claim 1, **characterized in that**, on both sides of the lower tool part (1) or the subframe (2), at the height of the two ends of the pivot axis (5), in each case two actuating cylinders (6, 7 or 8, 9) are arranged with a lower attachment point (10, 12; 14, 16) arranged at a distance from each other.

3. Tool according to one of the preceding claims, **characterized in that** the actuating cylinders (6, 7, 8, 9) are constructed as hydraulic cylinders.

4. Tool according to one of the preceding claims, **characterized in that** a controller (19) controls the retraction and extension of the actuating cylinders (6, 7; 8, 9) during the pivoting movement.

5. Tool according to one of the preceding claims, **characterized in that** the upper tool part (3) is able to execute a maximum pivoting movement of 90° to 180°.

## Revendications

1. Outil en deux parties avec une partie inférieure d'outil (1), une partie supérieure d'outil (3) logée dans un axe de pivotement(5) de manière à pouvoir pivoter par rapport à la partie inférieure d'outil (1), et avec au moins un cylindre d'actionnement (6, 7, 8, 9) effectuant le mouvement de pivotement de la partie supérieure d'outil (3) par rapport à la partie inférieure d'outil (1) pour ouvrir eL fermer l'outil, au moins deux cylindres d'actionnement (6, 7, 8, 9) étant articulés, sur un bras de pivotement (4) de la partie supérieure d'outil (3) de manière excentrique par rapport à l'axe de pivotement (5), avec leur points d'articulation supérieurs (11, 13, 15, 17) disposés sur une parallèle commune par rapport à l'axe de pivotement (5), dont les points d'articulation inférieurs (10, 12, 14, 16) sont disposés à distance les uns des autres sur la partie inférieure d'outil ou sur un sous-châssis (2) supportant la partie inférieure d'outil de manière à ce que l'axe de pivotement (5) forme un triangle isocèle avec les points d'articulation inférieurs (10, 12, 14, 16), **caractérisé en ce que** les points d'articulation supérieurs (11, 13, 15, 17) sont disposés de manière à ce qu'ils décrivent une orbite se situant au-dessus de l'axe de pivotement (5) lors du mouvement de pivotement de la partie supérieure d'outil (3), de façon à ce qu'au début d'un actionnement de la partie supérieure d'outil (3) depuis sa position finale ouverte ou fermée, tous les cylindres d'actionnement (6, 7, 8, 9) soient respectivement sortis.

2. Outil selon la revendication 1, **caractérisé en ce que** respectivement deux cylindres d'actionnement (6, 7 et 8, 9) sont disposés avec des points d'articulation inférieurs (10, 12 ; 14, 16) situés à distance les uns des autres, des deux côtés de la partie inférieure d'outil (1) ou du sous-châssis (2) à hauteur des deux extrémités de l'axe de pivotement (5).

3. Outil selon l'une des revendications précédentes, **caractérisé en ce que** les cylindres d'actionnement (6, 7, 8, 9) sont conçus comme des cylindres hydrauliques.

4. Outil selon l'une des revendications précédentes, **caractérisé en ce qu'**une commande (19) commande l'entrée et la sortie des cylindres d'actionnement (6, 7 ; 8, 9) pendant le mouvement de pivotement.

5. Outil selon l'une des revendications précédentes, **caractérisé en ce que** la partie supérieure d'outil (3) peut exécuter un mouvement de pivotement maximal allant de 90° à 180°.
